# EUROPÄISCHE PATENTSCHRIFT

(11) **EP 1 916 740 B1**
(45) Veröffentlichungstag und Bekanntmachung des Hinweises auf die Patenterteilung: **16.12.2009**
(21) Anmeldenummer: 07019449.3
(22) Anmeldetag: 04.10.2007
(51) Int. Cl.: H01R 4/36, H01R 13/447

(54) **Installationsschaltgerät und Anschlussklemme für ein Installationsschaltgerät**
Installation switching device and connecting terminal for an installation switching device
Commutateur d'installation et borne par serrage pour un commutateur d'installation

(30) Priorität: 28.10.2006 DE 102006050932; 03.09.2007 DE 102007041650
(43) Veröffentlichungstag der Anmeldung: 30.04.2008
(73) Patentinhaber: ABB AG, 68309 Mannheim (DE)
(72) Erfinder: Weber, Ralf, Dipl.-Ing., 69123 Heidelberg (DE); Eppe, Klaus-Peter, Dipl.-Ing., 69429 Weinheim (DE)

(56) Entgegenhaltungen:
- EP-A- 0 809 325
- DE-C1- 3 629 796
- FR-A- 2 795 560

## Beschreibung

Die Erfindung betrifft ein Installationsschaltgerät mit einem Gehäuse umfassend eine Frontseite, eine Befestigungsseite und eine dazwischenliegende Schmalseite, und mit einer in einem nahe der Schmalseite befindlichen Klemmenaufnahmeraum des Gehäuses gehaltenen Anschlussklemme, umfassend eine von der Frontseite zugängliche Klemmschraube mit einem Betätigungsende und einem diesem gegenüberliegenden Klemmende, umfassend weiter einen Klemmkörper, in dem eine Sammelschiene und/oder ein Anschlussleiter mittels der Klemmschraube gegen eine Stromschiene drückbar ist, wobei der Klemmkörper über eine erste Gehäuseöffnung in der Wand der Schmalseite zugänglich ist, und der Klemmraum durch ein mit dem Klemmendeder Klemmenschraube gekoppeltes und dadurch in Bewegungsrichtung der Klemmschraube mitnehmbares, in Richtung der Frontseite weisendes Klemmenabdeckteil, das so bemessen ist, dass es auch bei auf die Stromschiene aufgeschraubter Klemmenschraube den Klemmraum noch vollständig abdeckt, abdeckbar ist, gemäß dem Oberbegriff des Anspruchs 1.

Die Erfindung betrifft weiterhin eine Anschlussklemme für den Einbau in den Klemmenaufnahmeraum eines Installationsschaltgerätes, mit einer ein Betätigungsende und ein diesem gegenüberliegendes Klemmende aufweisenden Klemmschraube, und mit einem Klemmkörper, in dem wenigstens ein Klemmraum gebildet ist, in dem eine Sammelschiene und/oder ein Anschlussleiter mittels der Klemmschraube gegen eine Stromschiene drückbar ist, gemäß dem Oberbegriff des Anspruchs 11.

Aus der EP 809 325 B1 ist ein gattungsgemäßes Installationsschaltgerät bekannt mit einer Doppelkammerklemme. Eine handelsübliche, kopffreie Bolzenschraube wird dabei in den zylindrischen Abschnitt eines Klemmkörpers eingeschraubt. Die Schraube kann dabei vollständig in den Klemmkörper eingeschraubt werden, so dass sie die Zuführungsöffnung im Gehäuse verdeckt. Dadurch ist zwar ein Fehlanschluss nicht mehr möglich, jedoch ist eine unbeabsichtigte Berührung der Klemmenöffnung gegeben, was zu Sicherheitsrisiken führen kann.

Die FR 2795560 zeigt eine Anschlussklemme, umfassend eine Klemmschraube mit einem Betätigungs- und einem Klemmende, mit einem Klemmkörper, wobei der Klemmraum der Anschlussklemme durch ein mit dem Betätigungsende der Klemmschraube gekoppeltes und dadurch in Bewegungsrichtung der Klemmschraube mitnehmbares Klemmenabdeckteil abdeckbar ist.

Die DE 3629796 C1 zeigt eine elektrische Reihenklemmenanordnung mit wenigstens zwei auf einer Tragschiene aufgereihten Reihenklemmen, wobei jede Reihenklemme ein aus Isolierstoff bestehendes Klemmengehäuse mit Klemmenaufnahmeräumen zur Aufnahme von Anschlussklemmen aufweist, und wobei die Leiterklemmkörper benachbarter Reihenklemmen über eine etwa parallel zur Tragschiene verlaufende Sammelschiene elektrisch leitend miteinander verbindbar sind, und wobei die Sammelschiene zum Zwecke des Berührschutzes mit einer elektrischen Isolierung versehen ist.

Die DE 44 36 780 C2 zeigt ein gattungsgemäßes Installationsschaltgerät mit einem L-förmigen Klemmenabdeckteil, das in einem Schlitz an der Schmalseite des Installationsschaltgerätes eingefügt und innerhalb des Schlitzes ortsfest verrastet ist. Dies ist kostenintensiv in der Herstellung und aufwändig bei der Montage.

Es ist daher die Aufgabe der vorliegenden Erfindung, ein gattungsgemäßes Installationsschaltgerät und eine gattungsgemäßer Anschlussklemme für ein Installationsschaltgerät zu schaffen, bei der ein unbeabsichtigtes Berühren Stromführender Klemmenteile vermieden ist, und die dabei einfach und kostengünstig gefertigt werden kann.

Bezüglich des Installationsschaltgerätes wird die Aufgabe gelöst durch ein gattungsgemäßes Installationsschaltgerät mit den kennzeichnenden Merkmalen des Anspruchs 1.

Bezüglich der Anschlussklemme wird die Aufgabe gelöst durch eine gattungsgemäße Anschlussklemme mit den kennzeichnenden Merkmalen des Anspruchs 10.

Erfindungsgemäß weist also das Klemmenabdeckteil eine L - Form auf, mit einem ersten Schenkel, dessen Ende gabelförmig ausgebildet ist, und mit dem das Klemmenabdeckteil auf eine Nut am Klemmende der Klemmschraube aufrastbar und dadurch in Bewegungsrichtung der Klemmenschraube mitnehmbar ist, und wobei dessen zweiter Schenkel so bemessen ist, das er auch bei auf die Stromschiene aufgeschraubter Klemmenschraube den ersten Klemmraum noch vollständig abdeckt.

Das erfindungsgemäße Klemmenabdeckteil kann dabei sehr kostengünstig als Massenteil hergestellt und bei der Fertigung des Installationsschaltgerätes einfach auf die Klemmenschraube an deren Klemmende angebracht, beispielsweise aufgeschnappt werden. Wenn ein Anschlussleiter in die Klemme eingeführt und die Klemme dann geschlossen ist, wenn also die Klemmenschraube eingedreht ist, dann deckt das erfindungsgemäße Klemmenabdeckteil den vom Klemmende in Richtung Betätigungsende der Klemmenschraube weisenden Teil der Klemme ab, wodurch eine unbeabsichtigte Berührung des Strom führenden Klemmenteils zwischen dem Klemmende und dem Betätigungsende der Klemmenschraube vermieden ist.

Gemäß einer besonders vorteilhaften Ausführungsform weist das Installationsschaltgerät wenigstens zwei über eine erste und eine zweite Gehäuseöffnung von der der Frontseite benachbarten Schmalseitenwandung zugänglichen, bezogen auf die Frontseite hintereinander liegenden, durch eine in den Klemmkörper eingesetzte Stromschiene voneinander abgeteilten Klemmräumen zum Anschluss einer Sammelschiene und/oder eines Anschlussleiters auf, wobei ein erster, zwischen der Stromschiene und der Frontseite liegender Klemmraum durch ein mit dem Klemmende der Klemmenschraube gekoppeltes und dadurch in Bewegungsrichtung der Klemmschraube mitnehmbares, in Richtung der Frontseite weisendes Klemmenabdeckteil, das so bemessen ist, dass es auch bei auf das Klemmstück aufgeschraubter Klemmenschraube den Klemmraum noch vollständig abdeckt, abdeckbar ist.

Der erste Klemmraum dieser vorteilhaften Ausführungsform ist dabei üblicherweise für den Anschluss von Anschlussdrähten, und der zweite Klemmraum ist zum Anschließenden der Anschlussfahnen von Sammelschienen vorgesehen. Wenn eine Sammelschiene in dem zweiten Klemmraum angeschlossen ist, so ist eine unbeabsichtigte Berührung des zweiten Klemmraums praktisch nahezu ausgeschlossen. Eine unbeabsichtigte Berührung, des ersten Klemmraums wird durch das erfindungsgemäß auf der Klemmenschraube angebrachte und von dieser mitnehmbare Klemmenabdeckteil vermieden.

Gemäß einer besonders vorteilhaften Ausführungsform kann das Klemmenabdeckteil eine L - Form aufweisen, mit einem ersten Schenkel, dessen Ende gabelförmig ausgebildet ist, und mit dem das Klemmenabdeckteil auf eine Nut am Klemmende der Klemmschraube aufrastbar, auch als aufklipsbar bezeichnet, ist. Dadurch ist es in Bewegungsrichtung der Klemmenschraube mitnehmbar, wenn diese verdreht wird. Dessen zweiter Schenkel ist so bemessen, das er auch bei auf die Stromschiene aufgeschraubter Klemmenschraube den ersten Klemmraum noch vollständig abdeckt.

Durch diese vorteilhafte Ausführungsform ist ein besonders einfaches Anbringen des Klemmenabdeckteils möglich.

In einer weiteren sehr vorteilhaften Ausführungsform der Erfindung weist die Wand der Schmalseite des Gehäuses an den Längsseiten der ersten Gehäuseöffnung erste Führungsmittel auf. An den Längsseiten des zweiten Schenkels des Klemmenabdeckteils sind' zweite Führungsmitteln vorgesehen. Die ersten und zweiten Führungsmittel wirken zur Führung des Klemmenabdeckteils zusammen. Dabei können vorteilhafterweise die ersten Führungsmittel längserstreckte Nuten und die zweiten Führungsmittel Schnapphaken sein. Der Vorteil dieser Ausgestaltungsform liegt darin, dass das Klemmenabdeckteil bei geschlossenem Gehäuse von außen in den Klemmraum eingeführt werden kann und dabei auf die Klemmschraube und die erste Gehäuseöffnung aufklipsbar ist.

Durch die führende Wechselwirkung der ersten mit den zweiten Führungsmitteln ist das Klemmenabdeckteil dann nach dem Einführen in dem Klemmraum längsverschieblich gehalten.

Eine alternative, auch sehr vorteilhafte Ausführungsform der Erfindung sieht vor, dass das Klemmenabdeckteil eine L-Form aufweist, mit einem ersten Schenkel, der eine ringförmige Durchbrechung aufweist. Die Durchbrechung ist bei der Montage des Klemmenabdeckteils von der Klemmschraube im Bereich ihres Klemmendes durchgriffen. In einer vorteilhaften Ausgestaltung ist der erste Schenkel mit der ringförmigen Durchbrechung mit einer Nut am Klemmende der Klemmschraube gekoppelt. Ein Vorteil dieser Ausgestaltungsform liegt darin, dass das Klemmenabdeckteil damit unverlierbar mit der Klemmschraube verbunden ist.

In einer besonders vorteilhaften Ausführungsform kann die Klemmschraube dabei eine kopffreie Bolzenschraube sein. Denn da das Klemmenabdeckteil an dem Klemmende der Klemmenschraube angebracht ist, ist die Ausgestaltung des Betätigungsendes der Klemmenschraube für die vorliegende Erfindung nicht von Bedeutung. Die Verwendung einer kopffreien Bolzenschraube bietet allerdings den Vorteil, dass diese sehr tief und vollständig in den Klemmkörper eingeschraubt werden kann und darüber hinaus als sehr preiswertes Massenteil zur Verfügung steht.

Weiterhin vorteilhaft ist eine Ausführungsform eines erfindungsgemäßen Installationsschaltgerätes, bei dem das Klemmenabdeckteil wenigstens teilweise in dem Klemmenaufnahmeraum zwischen dem Klemmkörper und der Innenseite der Schmalseitenwandung geführt ist. Es kann dabei vorteilhafterweise mit seinem zweiten Schenkel in dem Klemmenaufnahmeraum zwischen dem Klemmkörper und der Innenseite der Schmalseitenwandung geführt sein. Auf diese Weise ist das Klemmenabdeckteil Platz sparend im Gehäuseinneren untergebracht und durch unbeabsichtigte Beschädigung von der Außenseite her geschützt.

Bezüglich der Klemmenschraube sieht eine sehr vorteilhafte Ausführungsform vor, dass diese an dem Klemmende eine umlaufende Nut aufweist, in der das Klemmenäbdeckteil verrastbar ist. Eine solche umlaufende Nut kann auch in bereits vorgefertigte Schrauben während der Fertigung eingebracht werden.

Eine weitere vorteilhafte Ausführungsform bezüglich der Klemmenschraube sieht vor, dass diese an dem Klemmende einen Koppelabsatz aufweist, mit dem das Klemmenabdeckteil mitnehmbar gekoppelt werden kann. Eine Form des Koppelns kann dabei in einem Aufklipsen bestehen.

Weiterhin kann an dem Koppelabsatz eine Druckplatte zum Andrücken des Anschlussleiters oder der Sammelschiene gegen die Stromschiene angebracht sein. Die Druckplatte dient im Zusammenwirken mit dem Koppelabsatz in diesem Fall zum Erzeugen der Nut, auf die das Klemmenabdeckteil aufgeklipst werden kann.

In einer besonders vorteilhaften Ausführungsform ist die Druckplatte an dem Klemmende der Klemmenschraube drehbar geführt. Wenn nämlich zwischen der Druckplatte und der Stromschiene ein Anschlussleiter eingesetzt werden soll, dann könnte sich der Anschlussleiter beim Zudrehen der Klemmenschraube verdrehen; dies kann verhindert werden, wenn die Druckplatte drehbar an der Klemmenschraube geführt ist.

Die Ausführung mit der Druckplatte erlaubt auch, den ersten Schenkel des L-förmigen Klemmenabdeckteils ringförmig auszuführen und ihn mit der inneren Ausnehmung des Rings über den Koppelabsatz zu führen. Mit dem Aufsetzen und befestigen der Druckplatte wird dann eine Verliersicherheit des Klemmenabdeckteils erreicht. Eine bevorzugte Art der Befestigung der Druckplatte auf dem Koppelabsatz ist dabei das Nieten.

Weitere vorteilhafte Ausgestaltungen und Verbesserungen der Erfindung und weitere Vorteile sind den weiteren Unteransprüchen zu entnehmen.

Anhand der Zeichnungen, in denen vier Ausführungsbeispiele der Erfindung dargestellt sind, sollen die Erfindung sowie weitere vorteilhafte Ausgestaltungen und Verbesserungen der Erfindung näher erläutert und beschrieben werden.

Es zeigen:
- Figur 1:: schematisch die Außenansicht eines erfindungsgemäßen Installations-schaltgerätes,
- Figur 2:: schematisch eine Schnittansicht einer ersten Ausführungsform einer erfindungsgemäßen Anschlussklemme,
- Figur 3:: schematisch eine Schnittansicht einer zweiten Ausführungsform einer erfindungsgemäßen Anschlussklemme,
- Figur 4:: schematisch die Ansicht eines erfindungsgemäßen Klemmenabdeckteils,
- Figur 5:: eine weitere Ausführungsform der Erfindung, bei der das Klemmenabdeckteil mit Schnapphaken in Führungsnuten in der Gehäuseöffnung einklipsbar ist, sowie
- Figur 6:: eine weitere Ausführungsform der Erfindung, bei der das Klemmenabdeckteil aus Metall besteht und die im Einbauzustand von außen berührbare Seite mit einem Isolierstoff bedeckt ist.

In den Figuren sind gleiche oder gleichwirkende Bauteile oder Elemente jeweils mit den gleichen Bezugsziffern versehen, auch wenn sie bei verschiedenen Ausführungsvarianten in leicht abgewandelter Form gestaltet sind.

Die Figur 1 zeigt schematisch eine Teilansicht eines Installationsschaltgerätes 1 mit einer vorderen Frontseite 2, einer hinteren Frontseite 3, einer der Frontseite gegenüberliegenden Befestigungsseite 4, einer die vordere und die hintere Frontseite verbindenden vorderen Schmalseite 5, einer die hintere Frontseite 3 und die Befestigungsseite 4 verbindenden hinteren Schmalseite 6 und zwei Breitseiten 7, von denen nur eine in der Figur 1 sichtbar ist.

Im Bereich zwischen der hinteren Frontseite 3 und der hinteren Schmalseite 6 ist im Inneren des Gehäuses 8 des Installationsschaltgerätes ein Klemmenaufnahmeraum (hier nicht sichtbar) gebildet; in dem eine Anschlussklemme 10 (siehe Figur 2) gehalten ist. Die Anschlussklemme 10 umfasst eine von der hinteren Frontseite 3 durch eine Klemmenöffnung 9 hindurch zugängliche Klemmenschraube 24 sowie einen vorderen Klemmraum 20 und einen hinteren Klemmraum 21, welche von der Frontseite her gesehen hintereinander angeordnet und durch eine vordere 91 und eine hintere Gehäuseöffnung 92 in der hinteren Schmalseite 6 des Gehäuses für den Anschluss eines Anschlussleiters oder einer Sammelschiene beziehungsweise der Anschlussfahne einer Sammelschiene zugänglich sind.

Die erste, vordere Gehäuseöffnung 91 besitzt in etwa eine sich in Längsrichtung der hinteren Schmalseite 6 erstreckende Rechteckkontur und dient dem Anschluss von Anschlussdrähten. Die zweite, hintere Gehäuseöffnung 92 ist in einem rinnenförmigen Absatz in der hinteren Schmalseite 6 angebracht und besitzt eine quer liegende Rechteckkontur. Sie ist für das Anklemmen der Anschlussfahne einer Sammelschiene vorgesehen.

Die Figur 2 zeigt in einer schematischen Schnittdarstellung eine Ausführungsform einer erfindungsgemäßen Anschlussklemme 10. Diese umfasst einen Klemmkörper 12, welcher zylindrisch oder auch mit kastenförmiger Außenkontur ausgeführt sein kann und einen im Inneren gelegenen Klemmraum für die Aufnahme der anzuklemmenden Anschlussleiter aufweist. In der oberen, also in der der Klemmenöffnung 9 zugewandten Hälfte des Klemmkörpers 12 trägt dieser ein Innengewinde 23, in welches eine ein entsprechendes Außengewinde 25 tragende Klemmenschraube 24 eingeschraubt und in Richtung des Richtungspfeiles 50 eingeschraubt und herausgedreht werden kann.

Die Klemmenschraube 24 hat ein Betätigungsende 26 mit einem Schlitz 28 für den Eingriff eines Betätigungswerkzeuges, beispielsweise eines Schraubendrehers, und ein dem Betätigungsende 26 gegenüberliegendes Klemmende 30, mit dem ein Anschlussleiter (hier nicht dargestellt) durch Druck gegen eine Stromschiene 36 festklemmbar ist. Der Schlitz 28 kann dabei alle möglichen bekannten Ausgestaltungen beziehungsweise Profile zum Zusammenwirken mit einer Vielzahl von bekannten Betätigungswerkzeugen haben, beispielsweise ein Kreuzschlitz, ein Pozidrive, ein Torx-Profil, es kann aber auch eine Kombination von verschiedenen Profilen verwendet werden.

Die Stromschiene 36 ist bei der hier gezeigten Ausführungsform im Inneren des Klemmraums gehäusefest gelagert. Sie unterteilt den Klemmraum in einen vorderen Klemmraum 20 zwischen der Stromschiene 36 und der Klemmenöffnung 9, sowie einen hinteren Klemmraum 21 zwischen der Stromschiene 36 und dem den Klemmkörper 12 zur Befestigungsseite 4 hin begrenzenden Begrenzungssteg 17. Der Klemmkörper 12 ist in dem Klemmenaufnahmeraum längsverschieblich parallel zur Schmalseitenwand geführt. Durch das Eindrehen der Klemmschraube wird zunächst das Klemmende der Klemmschraube gegen den in dem vorderen Klemmraum eingeführten Leiter gedrückt und klemmt diesen gegen die Stromschiene. Bei Fortsetzung der Eindrehbewegung der Klemmschraube stütz diese sich gewissermaßen an der Stromschiene ab und der Klemmkörper wird nach oben in Richtung auf die Frontseite hin bewegt, bis schließlich der Begrenzungssteg 17 die in den hinteren Klemmraum 21 eingeführte Sammelschiene gegen die Stromschiene drückt.

Die Stromschiene 36 läuft ins Geräteinnere hin in ein einen Anschlussleiter bildendes Abgangsende 37 aus, an dem weitere Komponenten und Baugruppen des Installationsschaltgerätes angeschlossen sind, beispielsweise Auslöser oder Kontaktstellen. An ihrem freien Ende ist die Stromschiene 36 U-förmig abgebogen, so dass ein Bogenstück 361 und ein daran anschließender, parallel zur Stromschiene in dem hinteren Klemmraum 21 verlaufender Schenkel 362 entstehen. Wenn nun in den hinteren Klemmraum 21 die Anschlussfahne einer Sammelschiene eingeführt wird, so wird diese von dem Schenkel 362 und dem Begrenzungssteg 17 beidseitig umfasst, und durch das anziehen der Klemmschraube 24 ist ein guter mechanischer und elektrischer Kontakt sichergestellt.

Die Klemmenschraube 24 kann an ihrem Klemmende 30 eine Druckplatte 32 tragen.

Wenn der Klemmenschraube 30 auf die Stromschiene 36 aufgeschraubt ist, so wie in der Figur 2 dargestellt, also ohne eingeführten Anschlussleiter im vorderen Klemmraum 20, so ist durch die vordere Gehäuseöffnung 91 der Schaft der Klemmenschraube 24 für eine ungewollte Berührung zugänglich. Um diese Gefahrenquelle zu beseitigen, ist in einer umlaufende Nut 301 an dem Klemmende 30 der Klemmschraube 24 ein Klemmenabdeckteil 60 aufgesteckt.

Das Klemmenabdeckteil 60 (siehe Figur 4) hat in etwa eine L-Form und ist an einem ersten, dem kurzen Schenkel 62 gabelförmig ausgebildet. Die dadurch entstandenen beiden federnder in Teilschenkel 63, 64 umfassen eine Innenkontur, die in etwa der Außenkontur der umlaufende Nut 301 an dem Klemmende 30 der Klemmenschraube 24 entspricht, so dass das Klemmenabdeckteil 60 mit dem ersten Schenkel 62 an dem Klemmende 30 der Klemmenschraube 24 verrastbar angefügt werden kann. Das Klemmenabdeckteil 60 wird dadurch in der Bewegungsrichtung 50 der Klemmenschraube 24 von dieser beim Ein - und Ausdrehen jeweils mitgenommen.

Etwa senkrecht zu dem ersten Schenkel 62 des Klemmenabdeckteils 60 verläuft ein plattenförmiger zweiter Schenkel 66. Der plattenförmige Schenkel 66 deckt denjenigen Teil des vorderen Klemmraums 20, der oberhalb des Klemmendes 30 der Klemmenschraube 24 liegt, von der Seite der vorderen Gehäuseöffnung 61 her berührungssicher ab.

In dem Klemmenaufnahmeraum ist die erfindungsgemäße Anschlussklemme 10 mit dem Klemmenabdeckteil 60 so angebracht, das der plattenförmige zweite Schenkel 66 des Klemmenabdeckteils 60 an der Innenseite der Gehäusewand im Bereich der vorderen Gehäuseöffnung 91 parallel zum Verlauf der hinteren Schmalseite 6 geführt ist. Dadurch ist eine Beschädigung des Klemmenabdeckteils durch unsachgemäße Behandlung des Installationsschaltgeräte es vermieden.

Das Klemmenabdeckteil 60 besteht aus einem Isolierwerkstoff, beispielsweise aus Kunststoff.

Die Klemmenschraube 24 ist bei den hier gezeigten Ausführungsformen eine kopflose Bolzenschraube, auch Madenschraube genannt. Diese hat den Vorteil, dass sie vollständig in dem Klemmkörper 12 eingeschraubt werden kann, ohne dass ein Kopf nach außen überstehen würde. Doch selbstverständlich könnte eine erfindungsgemäße Anschlussklemme auch mit einer Kopfschraube ausgeführt sein.

Die umlaufende Nut 301 lässt sich auf sehr günstige Art, beispielsweise durch Drehen, bei der ansonsten bekannten Fertigung der Klemmenschrauben einbringen.

In der Figur 3 ist eine alternative Ausgestaltungsart für eine Klemmenschraube 24 zur Verwendung in einer erfindungsgemäßen Anschlussklemme 10 mit einem .Klemmenabdeckteil 60 gezeigt. Es sind dabei an dem Klemmende 30 der Klemmenschraube 24 eine vorderer Absatz 302 und ein hintere Absatz 304 ausgebildet, wobei der vordere Absatz einen kleineren Außendurchmesser hat als der Schraubenschaft, und der hintere Absatz 304 einen kleineren Außendurchmesser hat als der vordere Absatz 302.

Der vordere Absatz 302 dient zum Anklipsen des Klemmenabdeckteils 60 mit seinem ersten Schenkel 62.

Der hintere Absatz 304 bildet eine Art Stift, und er dient zum Aufnieten des der Druckplatte. Dazu ist die Druckplatte 32 mit einer inneren Ausnehmung versehen, die es gestattet, sie mit dieser Ausnehmung über den Stift 304 zuführen. Die freie Länge des Stifters 304 ist dabei mit der Dicke der Druckplatte 32 so abgestimmt, dass nach dem aufsetzen der Druckplatte 32 auf den Stift 304 dieser die Druckplatte 32 noch um ein kurzes Stück überragt. Dieses überragende Stück dient zum anschließenden Vernieten der Druckplatte 32, indem es platt gedrückt wird.

Die Vernietung der Druckplatte 32 kann dabei so ausgeführt werden, dass diese auf dem Stift 304 noch drehbar bleibt. Somit kann erreicht werden, dass beim Festschrauben des Leiters auf der Stromschiene 36 sich die Druckplatte nicht dreht. Das hat den Vorteil, dass es keinen mechanischen Abrieb auf dem Anschlussleiter durch eine Drehbewegung relativ zu dem Anschlussleiter gibt.

Insgesamt hat sich nach dem Vernieten der Druckplatte 32 auf dem Stift 304 somit zwischen der Druckplatte 32 und dem Klemmende 30 der Klemmenschraube 24 eine Art Nut ergeben, welche ein Verrutschen des auf dem vorderen Absatz 302 aufgeklipsten Klemmenabdeckteils nach unten hin verhindert.

Auch die zur Realisierung dieser Ausführungsform einer erfindungsgemäßen Anschlussklemme nötige Modifizierung handelsüblicher Klemmenschrauben, beispielsweise kopffreier Bolzenschrauben, stellt keinen großen Aufwand dar. Die modifizierten Bolzenschrauben können aus handelsüblichen Schrauben durch einfaches abdrehen der beiden Absätze 302, 304 an dem freien Schraubenende hergestellt werden. Wegen der sehr hohen Stückzahlen sollte sich auch kein Kostennachteil gegenüber nicht modifizierten Bolzenschrauben ergeben.

Es werde nun die Figur 5 betrachtet. Hier weist die Wand der Schmalseite 6 an ihren Längsstegen erste Führungsmittel 100 in Form einer hinterschnittenen, längserstreckten Nut auf. An den Längsseiten des zweiten, nach oben weisenden Schenkels des Klemmenabdeckteils weist dieses zweite Führungsmittel 102 in Form von Rasthaken oder Schnapphaken auf. Das Klemmenabdeckteil in dieser Ausführungsform kann von außen bei geschlossenem Gehäuse in die erste Gehäuseöffnung 91 eingeklipst werden, wobei der erste, gabelförmige Schenkel des Klemmenabdeckteils in die Nut am Klemmende der Schraube trifft und dort einschnappt, und die Rasthaken in der Nut verrasten.

Eine weitere Ausführungsform zeigt die Figur 6. Dort ist das Klemmenabdeckteil 60 als Blechwinkel ausgeführt. Sein erster Schenkel weist die oben bereits erwähnte Durchbrechung auf (in der Darstellung nach Figur 6 verborgen) und ist mit der Klemmschraube an deren Klemmende direkt drehbar vernietet. Der Blechwinkel ist zu der Seite, die in eingebautem Zustand von außen berührbar ist, mit einem Isolierstoff überzogen, so dass eine Isolierschicht 95 entsteht. Es kann sich dabei beispielsweise um eine aufgespritzte Kunststoffschicht handeln. Das Klemmenabdeckteil wird dadurch sehr stabil und preisgünstig herstellbar.

### Bezugszeichenliste

- 1: Installationsschaltgerät
- 2: Vordere Frontseite
- 3: Hintere Frontseite
- 4: Befestigungsseite
- 5: Vordere Schmalseite
- 6: Hintere Schmalseite
- 7: Breitseite
- 8: Gehäuse
- 9: Klemmenöffnung
- 91: Vordere Gehäuseöffnung
- 92: Hintere Gehäuseöffnung
- 10: Anschlussklemme
- 12: Klemmkörper
- 17: Begrenzungssteg
- 20: Vorderer Klemmraum
- 21: Hinterer Klemmraum
- 23: Innengewinde
- 24: Klemmenschraube
- 25: Außengewinde
- 26: Betätigungsende der Klemmenschraube
- 28: Betätigungsschlitz
- 30: Klemmende der Klemmenschraube
- 301: Umlaufende Nut
- 302: Vorderer Absatz
- 304: Hinterer Absatz
- 32: Druckplatte
- 36: Stromschiene
- 361: Bogenstück
- 362: Schenkel der Stromschiene
- 37: Abgangsende der Stromschiene
- 50: Bewegungsrichtung der Klemmenschraube
- 60: Klemmenabdeckteil
- 62: Erster Schenkel des Klemmenabdeckteils
- 63,64: Federnder Teilschenkel
- 66: Plattenförmiger zweiter Schenkel
- 91: Erste, vordere Gehäuseöffnung
- 92: Zweite, hintere Gehäuseöffnung
- 95: Isolierschicht
- 100: Erste Führungsmittel
- 102: Zweite Führungsmittel

## Patentansprüche

1. Installationsschaltgerät (1) mit einem Gehäuse (8), umfassend eine Frontseite (3), eine Befestigungsseite und eine dazwischenliegende Schmalseite (6), und mit einer in einem nahe der Schmalseite (6) befindlichen Klemmenaufnahmeraum des Gehäuses (8) gehaltenen Anschlussklemme (10), umfassend eine von der Frontseite (3) zugängliche Klemmschraube (24) mit einem Betätigungsende (26) und einem diesem gegenüberliegenden Klemmende (30), umfassend weiter einen Klemmkörper (12), in dem eine Sammelschiene und/oder ein Anschlussleiter mittels der Klemmschraube (24) gegen eine Stromschiene (36) drückbar ist, wobei der Klemmkörper (12) über eine erste Gehäuseöffnung (91) in der Wand der Schmalseite (6) zugänglich ist, und der Klemmraum durch ein mit dem Klemmende (30) der Klemmenschraube (24) gekoppeltes und dadurch in Bewegungsrichtung (50) der Klemmschraube (24) mitnehmbares, in Richtung der Frontseite (3) weisendes Klemmenabdeckteil (60), das so bemessen ist, dass es auch bei auf die Stromschiene (36) aufgeschraubter Klemmenschraube (24) den Klemmraum noch vollständig abdeckt, abdeckbar ist, **dadurch gekennzeichnet, dass** das Klemmenabdeckteil (60) eine L - Form aufweist, mit einem ersten Schenkel (62), dessen Ende gabelförmig ausgebildet ist, und mit dem das Klemmenabdeckteil (60) auf eine Nut (301) am Klemmende der Klemmschraube (24) aufrastbar und dadurch in Bewegungsrichtung (50) der Klemmenschraube (24) mitnehmbar ist, und wobei dessen zweiter Schenkel (66) so bemessen ist, das er auch bei auf die Stromschiene (36) aufgeschraubter Klemmenschraube (24) den ersten Klemmraum (20) noch vollständig abdeckt.

2. Installationsschaltgerät (1) nach Anspruch 1, mit wenigstens zwei über eine erste und eine zweite Gehäuseöffnung (91,92) von der der Frontseite (3) benachbarten Wand der Schmalseite (6) zugänglichen, bezogen auf die Frontseite (3) hintereinander liegenden, durch eine in den Klemmkörper (12) eingesetzte Stromschiene (36) voneinander abgeteilten Klemmräumen (20,21) zum Anschluss einer Sammelschiene und/oder eines Anschlussleiters, **dadurch gekennzeichnet, dass** ein erster, zwischen der Stromschiene und der Frontseite liegender Klemmraum (20) durch ein mit dem Klemmende (30) der Klemmenschraube (24) gekoppeltes und dadurch in Bewegungsrichtung (50) der Klemmschraube (24) mitnehmbares, in Richtung der Frontseite (3) weisendes Klemmenabdeckteil (60), das so bemessen ist, dass es auch bei auf die Stromschiene (36) aufgeschraubter Klemmenschraube (24) den ersten Klemmraum (20) noch vollständig abdeckt, abdeckbar ist.

3. Installationsschaltgerät (1) nach Anspruch 1 oder 2, **dadurch gekennzeichnet, dass** die Wand der Schmalseite (6) an den Längsseiten der ersten Gehäuseöffnung (91) erste Führungsmittel (100) aufweist, die mit an den Längsseiten des zweiten Schenkels (66) vorgesehenen zweiten Führungsmitteln (102) zur Führung des Klemmenabdeckteils (60) zusammenwirken.

4. Installationsschaltgerät (1) nach Anspruch 3, **dadurch gekennzeichnet, dass** die ersten Führungsmittel (100) längserstreckte Nuten und die zweiten Führungsmittel (102) Schnapphaken sind, so dass das Klemmenabdeckteil (60) bei geschlossenem Gehäuse (8) von außen auf die Klemmschraube (24) und die erste Gehäuseöffnung (91) aufklipsbar ist.

5. lnstallationsschaltgerät (1) nach Anspruch 1, **dadurch gekennzeichnet, dass** das Klemmenabdeckteil (60) eine L-Form aufweist, mit einem ersten Schenkel (62), der eine ringförmige Durchbrechung aufweist, welche von der Klemmschraube (24) im Bereich ihres Klemmendes durchgegriffen ist.

6. Installationsschaltgerät (1) nach Anspruch 5, **dadurch gekennzeichnet, dass** der erste Schenkel (62) mit der ringförmigen Durchbrechung mit einer Nut (301) am Klemmende der Klemmschraube (24) gekoppelt ist.

7. Installationsschaltgerät (1) nach einem der vorigen Ansprüche, **dadurch gekennzeichnet, dass** die Klemmschraube (24) eine kopffreie Bolzenschraube ist.

8. Installationsschaltgerät (1) nach einem der vorigen Ansprüche, **dadurch gekennzeichnet, dass** das Klemmenabdeckteil (60) wenigstens teilweise in dem ersten Klemmenaufnahmeraum (20) zwischen der Stromschiene (36) und der Innenseite der Schmalseitenwandung (6) geführt ist.

9. Installationsschaltgerät (1) nach Anspruch 8, **dadurch gekennzeichnet, dass** das Klemmenabdeckteil (60) mit seinem zweiten Schenkel (66) in dem Klemmenaufnahmeraum zwischen dem Klemmkörper (12) und der Innenseite der Schmalseitenwandung (6) geführt ist.

10. Anschlussklemme (10) für den Einbau in den Klemmenaufnahmeraum eines Installationsschaltgerätes (1) mit einem Gehäuse (8), mit einer ein Betätigungsende (26) und ein diesem gegenüberliegendes Klemmende (30) aufweisenden Klemmschraube (24), und mit einem Klemmkörper (12), in dem wenigstens ein Klemmraum gebildet ist, in dem eine Sammelschiene und/oder ein Anschlussleiter mittels der Klemmschraube (24) gegen eine Stromschiene (36) drückbar ist, und der Klemmraum durch ein mit dem Klemmende (30) der Klemmenschraube (24) gekoppeltes und dadurch in Bewegungsrichtung (50) der Klemmschraube (24) mitnehmbares, in Richtung des Betätigungsendes (26) der Klemmenschraube (24) weisendes Klemmenabdeckteil (60), das so bemessen ist, dass es auch bei auf die Stromschiene (36) aufgeschraubter Klemmenschraube (24) den Klemmraum noch vollständig bedeckt, abdeckbar ist, **dadurch gekennzeichnet, dass** das Klemmenabdeckteil (60) eine L - Form aufweist, mit einem ersten Schenkel (62), dessen Ende gabelförmig ausgebildet ist, und mit dem das Klemmenabdeckteil (60), auf eine Nut (301) an dem Klemmende (30) der Klemmschraube (24) aufrastbar und dadurch in Bewegungsrichtung der Klemmschraube (24) mitnehmbar ist, wobei dessen zweiter Schenkel (66) mit seinem freien Ende in Richtung des Betätigungsendes (26) der Klemmschraube (24) weist.

11. Anschlussklemme (10) nach Anspruch 10, mit einem Klemmkörper (12), in dem zwei, bezogen auf die Bewegungsrichtung (50) der Klemmschraube (24) hintereinander liegende, durch eine in den Klemmkörper (12) eingesetzte Stromschiene (36) voneinander abgeteilte Klemmräume (20, 21) zum Anschluss einer Sammelschiene und/oder eines Anschlussleiters gebildet sind, **dadurch gekennzeichnet, dass** ein erster, zwischen der Stromschiene (36) und dem Klemmende (30) der Klemmschraube (24) liegender Klemmraum (20) durch ein mit dem Klemmende (30) der Klemmenschraube (24) gekoppeltes und dadurch in Bewegungsrichtung (50) der Klemmschraube (24) mitnehmbares, in Richtung des Betätigungsendes (26) der Klemmenschraube (24) weisendes Klemmenabdeckteil (60), das so bemessen ist, dass es auch bei auf die Stromschiene (36) aufgeschraubter Klemmenschraube (24) den ersten Klemmraum (20) noch vollständig bedeckt, abdeckbar ist.

12. Anschlussklemme (10) nach Anspruch 10, **dadurch gekennzeichnet, dass** an den Längsseiten des zweiten Schenkels (66) Führungsmittel (100) vorgesehen sind zur Führung des Klemmenabdeckteils (60) in einer Öffnung (91) des Gehäuses (8) des Installationsschaltgerätes (1).

13. Anschlussklemme (10) nach Anspruch 12, **dadurch gekennzeichnet, dass** die Führungsmittel (102) Schnapphaken sind, so dass das Klemmenabdeckteil (60) von außen auf die Klemmschraube (24) und die Gehäuseöffnung (91) aufklipsbar ist.

14. Anschlussklemme (10) nach einem der Ansprüche 10 oder 11, **dadurch gekennzeichnet, dass** das Klemmenabdeckteil (60) eine L-Form aufweist, mit einem ersten Schenkel (62), der eine ringförmige Durchbrechung aufweist, welche von der Klemmschraube (24) im Bereich ihres Klemmendes durchgegriffen ist.

15. Anschlussklemme (10) nach Anspruch 14, **dadurch gekennzeichnet, dass** der erste Schenkel (62) mit der ringförmigen Durchbrechung mit einer Nut (301) am Klemmende der Klemmschraube (24) gekoppelt ist.

16. Anschlussklemme (10) nach einem der Ansprüche 11 - 15, **dadurch gekennzeichnet, dass** der zweite Schenkel (66) des Klemmenabdeckteils (60) so bemessen ist, dass er auch bei bis auf die Stromschiene (36) eingeschraubter Klemmschraube (24) den ersten Klemmraum (20) noch vollständig abdeckt.

17. Anschlussklemme (10) nach einem der Ansprüche 10 - 16, **dadurch gekennzeichnet, dass** die Klemmschraube (24) eine kopffreie Bolzenschraube ist.

18. Anschlussklemme (10) nach einem der Ansprüche 10 bis 12, **dadurch gekennzeichnet, dass** die Nut an dem Klemmende eine umlaufende Nut ist.

19. Anschlussklemme (10) nach einem der Ansprüche 10 bis 17, **dadurch gekennzeichnet, dass** die Klemmschraube (24) an dem Klemmende (30) einen Koppelabsatz (302) aufweist, mit dem das Klemmenabdeckteil (60) an das Klemmende der Klemmschraube (24) gekoppelt ist.

20. Anschlussklemme (10) nach Anspruch 19, **dadurch gekennzeichnet, dass** an dem Koppelabsatz (302) eine Druckplatte (32) zum Andrücken des Anschlussleiters oder der Sammelschiene gegen die Stromschiene (36) angebracht ist, und dass dadurch der Koppelabsatz (302) zusammen mit der Druckplatte (32) wie eine Nut wirkt.

21. Anschlussklemme (10) nach Anspruch 20, **dadurch gekennzeichnet, dass** die Druckplatte (32) an dem Klemmende (30) der Klemmenschraube (24) drehbar gelagert ist.

22. Anschlussklemme (10) nach einem der Ansprüche 10 - 21, **dadurch gekennzeichnet, dass** das Abdeckteil (60) aus einem Isolierstoff gebildet ist.

23. Anschlussklemme (10) nach einem der vorigen Ansprüche, **dadurch gekennzeichnet, dass** das Abdeckteil (60) aus Metall besteht, wobei die nach außen weisende, der Berührung zugängliche Seite mit einem Isolierstoff (95) bedeckt ist.

## Claims

1. An installation switching device (1), comprising a housing (8) with a front side (3), a fastening side and an interposed narrow side (6), and a terminal (10) held in a terminal receiving space of the housing (8) close to the narrow side (6), comprising a terminal screw (24) accessible from the front side (3) with an actuating end (26) and a clamping end (30) opposite of the same, further comprising a clamping body (12) in which a busbar and/or a terminal lead can be pressed by means of the terminal screw (24) against a conductor rail (36), with the clamping body (12) being accessible via a first housing opening (91) in the wall of the narrow side (6), and the clamping space can be covered by a terminal cover part (60) which is coupled with the clamping end (30) of the terminal screw (24), can thus be entrained in the direction of movement (50) of the terminal screw (24), faces in the direction of the front side (3) and is dimensioned in such a way that it completely covers the clamping space even in the case that the terminal screw (24) is screwed onto the conductor rail (36), **characterized in that** the terminal cover part (60) has the shape of an L with a first leg (62) whose end is arranged in the manner of a fork and with which the terminal cover part (60) can be latched onto a groove (301) at the clamping end of the terminal screw (24) and can thus be entrained in the direction of movement (50) of the terminal screw (24), and with its second leg (66) being dimensioned in such a way that it still completely covers the first clamping space (20) even when the terminal screw (24) is screwed onto the conductor rail (36).

2. An installation switching device (1) according to claim 1, comprising at least two clamping spaces (20, 21) for connection of a busbar and/or a terminal lead, which spaces are accessible via a first and second housing opening (91, 92) from the wall of the narrow side (6) adjacent to the front side (3), which lie behind one another in relation to the front side (3) and are divided from one another by a conductor rail (36) inserted into the clamping body (12), **characterized in that** a first clamping space (20) which is disposed between the conductor rail and the front side can be covered by a terminal cover part (60) which is coupled with the clamping end (30) of the terminal screw (24), can thus be entrained in the direction of movement (50) of the terminal screw (24), faces in the direction of the front side (3) and is dimensioned in such a way that it still completely covers the first clamping space (20) even when the terminal screw (24) is screwed onto the conductor rail (36).

3. An installation switching device (1) according to claim 1 or 2, **characterized in that** the wall of the narrow side (6) comprises first guide means (100) on the longitudinal sides of the first housing opening (91), which guide means cooperate with second guide means (102) provided on the longitudinal sides of the second leg (66) for guiding the terminal cover part (60).

4. An installation switching device (1) according to claim 3, **characterized in that** the first guide means (100) are longitudinally extending grooves and the second guide means (102) are snap hooks, so that the terminal cover part (60) can be clipped from the outside onto the terminal screw (24) and the first housing opening (91) when the housing (8) is closed.

5. An installation switching device (1) according to claim 1, **characterized in that** the terminal cover part (60) has the shape of an L with a first leg (62) which has an annular breakthrough which is passed through by the terminal screw (24) in the region of its clamping end.

6. An installation switching device (1) according to claim 5, **characterized in that** the first leg (62) is coupled with the annular breakthrough with a groove (301) at the clamping end of the terminal screw (24).

7. An installation switching device (1) according to one of the preceding claims, **characterized in that** the terminal screw (24) is a headless bolt.

8. An installation switching device (1) according to one of the preceding claims, **characterized in that** the terminal cover part (60) is guided at least partly in the first terminal receiving space (20) between the conductor rail (36) and the inside of the wall (6) of the narrow side.

9. An installation switching device (1) according to claim 8, **characterized in that** the terminal cover part (60) is guided with its second leg (66) in the terminal receiving space between the terminal body (12) and the inside of the wall (6) of the narrow side.

10. A terminal (10) for the installation in the terminal receiving space of an installation switching device (1), comprising a housing (8), a terminal screw (24) having an actuating end (26) and a clamping end (30) opposite of the same, and a clamping body (12) in which at least one clamping space is formed in which a busbar and/or a terminal lead can be pressed by means of the terminal screw (24) against a conductor rail (36), and the clamping space can be covered by a terminal cover part (60) which is coupled with the clamping end (30) of the terminal screw (24), can thus be entrained in the direction of movement (50) of the terminal screw (24), faces in the direction of the actuating end (26) of the terminal screw (24) and is dimensioned in such a way that it still completely covers the clamping space even when the terminal screw (24) is screwed onto the conductor rail (36), **characterized in that** the terminal cover part (60) has the shape of an L with a first leg (62) whose end is arranged in the manner of a fork and with which the terminal cover part (60) can be latched onto a groove (301) at the clamping end (30) of the terminal screw (24) and can thus be entrained in the direction of movement (50) of the terminal screw (24), with its second leg (66) facing with its free end in the direction of the actuating end (26) of the terminal screw (24).

11. A terminal (10) according to claim 10, comprising a clamping body (12) in which two clamping spaces (20, 21) for connection to a busbar and/or a terminal lead are formed, which spaces are disposed behind one another in the direction of movement (50) of the terminal screw (24) and are divided from one another by a conductor rail (36) inserted into the clamping body (12), **characterized in that** a first clamping space (20) which is disposed between the conductor rail (36) and the terminal end (30) of the terminal screw (24) can be covered by a terminal cover part (60) which is coupled with the clamping end (30) of the terminal screw (24) and can thus be entrained in the direction of movement (50) of the terminal screw (24), faces in the direction of the actuating end (26) of the terminal screw (24) and is dimensioned in such a way that it still completely covers the first clamping space (20) even when the terminal screw (24) is screwed onto the conductor rail (36).

12. A terminal (10) according to claim 10, **characterized in that** guide means (100) are provided on the longitudinal sides of the second leg (66) for guiding the terminal cover part (60) in an opening (91) of the housing (8) of the installation switching device (1).

13. A terminal (10) according to claim 12, **characterized in that** the guide means (102) are snap hooks, so that the terminal cover part (60) can be clipped from the outside onto the terminal screw (24) and the housing opening (91).

14. A terminal (10) according to one of the claims 10 or 11, **characterized in that** the terminal cover part (60) has the shape of an L with a first leg (62) which has an annular breakthrough which is passed through by the terminal screw (24) in the region of its clamping end.

15. A terminal (10) according to claim 14, **characterized in that** the first leg (62) is coupled with the annular breakthrough with a groove (301) at the clamping end of the terminal screw (24).

16. A terminal (10) according to one of the claims 11 to 15, **characterized in that** the second leg (66) of the terminal cover part (60) is dimensioned in such a way that it completely covers the first clamping space (20) even in the case that the terminal screw (24) is screwed in up to the conductor rail (36).

17. A terminal (10) according to one of the claims 10 to 16, **characterized in that** the terminal screw (24) is a headless bolt.

18. A terminal (10) according to one of the claims 10 to 12, **characterized in that** the groove at the clamping end is a circumferential groove.

19. A terminal (10) according to one of the claims 10 to 17, **characterized in that** the terminal screw (24) comprises a coupling offset (302) at the clamping end (30) with which the terminal cover part (60) is coupled to the clamping end of the terminal screw (24).

20. A terminal (10) according to claim 19, **characterized in that** a pressure plate (32) for pressing the terminal lead or the busbar against the conductor rail (36) is attached to the coupling offset (302), and the coupling offset (302) thus acts like a groove together with the pressure plate (32).

21. A terminal (10) according to claim 20, **characterized in that** the pressure plate (32) is rotatably held at the clamping end (30) of the terminal screw (24).

22. A terminal (10) according to one of the claims 10 to 21, **characterized in that** the cover part (60) is made of an insulating material.

23. A terminal (10) according to one of the preceding claims, **characterized in that** the cover part (60) consists of metal, with the outwardly facing side which is accessible to contact being covered with an insulating material (95).

## Revendications

1. Appareil de commutation d'installation (1) avec un boîtier (8) comprenant une face avant (3), une face de fixation et un côté étroit (6) situé entre les deux, et avec une borne de raccordement (10) retenue dans un compartiment de logement de borne du boîtier (8) situé près du côté étroit (6), comprenant une vis de borne (24) accessible depuis la face avant (3) avec une extrémité d'actionnement (26) et une extrémité de serrage (30) opposée à celle-ci, comprenant en outre un élément de serrage (12) dans lequel une barre omnibus et/ou un conducteur de raccordement peuvent être pressés au moyen de la vis de borne (24) contre une barre électrique (36), dans lequel l'élément de serrage (12) est accessible par une première ouverture dans le boîtier (91) dans la paroi du côté étroit (6) et le compartiment de borne peut être couvert par une pièce de couverture de borne (60) dirigée vers la face avant (3), couplée à l'extrémité de serrage (30) de la vis de borne (24) et pouvant être entraînée par celle-ci dans le sens de déplacement (50) de la vis de borne (24), qui est dimensionnée de telle façon qu'elle recouvre complètement le compartiment de borne même quand la vis de borne (24) est vissée sur la barre électrique (36), **caractérisé en ce que** la pièce de couverture de borne (60) est en forme de L, avec un premier bras (62) dont l'extrémité est en forme de fourche et avec lequel la pièce de couverture de borne (60) peut être emboîtée sur une gorge (301) à l'extrémité de serrage de la vis de borne (24) et entraînée ainsi dans le sens de déplacement (50) de la vis de borne (24), et avec un deuxième bras (66) dimensionné de telle façon qu'il recouvre encore complètement le premier compartiment de borne (20) quand la vis de borne (24) est vissée sur la barre électrique (36).

2. Appareil de commutation d'installation (1) selon la revendication 1, avec au moins deux compartiments de borne (20, 21) accessibles par une première ouverture dans le boîtier et une deuxième (91, 92) depuis la paroi du côté étroit (6) voisine de la face avant (3), situés l'un derrière l'autre par rapport à la face avant (3) et séparés l'un de l'autre par une barre électrique (36) insérée dans l'élément de serrage (12), destinés à raccorder une barre omnibus et/ou un connecteur de raccordement, **caractérisé en ce qu'**un premier compartiment de borne (20) situé entre la barre électrique et la face avant peut être couvert par une première pièce de couverture de borne (60) dirigée vers la face avant (3), couplée avec l'extrémité de serrage (30) de la vis de borne (24) et pouvant être entraînée par celle-ci dans le sens de déplacement (50) de la vis de borne (24), qui est dimensionnée de telle façon qu'elle recouvre complètement le premier compartiment de borne (20) même quand la vis de borne (24) est vissée sur la barre électrique (36).

3. Appareil de commutation d'installation (1) selon la revendication 1 ou 2, **caractérisé en ce que** la paroi du côté étroit (6) présente sur les côtés longs de la première ouverture dans le boîtier (91) des premiers moyens de guidage (100) qui coopèrent avec des deuxièmes moyens de guidage (102) prévus sur les côtés longs du deuxième bras (66) pour guider la pièce de couverture de borne (60).

4. Appareil de commutation d'installation (1) selon la revendication 3, **caractérisé en ce que** les premiers moyens de guidage (100) sont des gorges allongées et les deuxièmes moyens de guidage (102) des crochets à encliquetage, de sorte que la pièce de couverture de borne (60) peut être clipsée par l'extérieur, quand le boîtier est fermé (8), sur la vis de borne (24) et la première ouverture du boîtier (91).

5. Appareil de commutation d'installation (1) selon la revendication 1, **caractérisé en ce que** la pièce de couverture de borne (60) est en forme de L, avec un premier bras (62) qui présente une ouverture annulaire que la vis de borne (24) traverse avec son extrémité de serrage.

6. Appareil de commutation d'installation (1) selon la revendication 5, **caractérisé en ce que** le premier bras (62) présentant l'ouverture annulaire est couplé à une gorge (301) à l'extrémité de serrage de la vis de borne (24).

7. Appareil de commutation d'installation (1) selon l'une des revendications précédentes, **caractérisé en ce que** la vis de borne (24) est un boulon sans tête.

8. Appareil de commutation d'installation (1) selon l'une des revendications précédentes, **caractérisé en ce que** la pièce de couverture de borne (60) est au moins partiellement guidée dans le premier compartiment de logement de borne (20) entre la barre électrique (36) et la face intérieure de la paroi du côté étroit (6).

9. Appareil de commutation d'installation (1) selon la revendication 8, **caractérisé en ce que** la pièce de couverture de borne (60) est guidée par son deuxième bras (66) dans le compartiment de logement de borne entre l'élément de serrage (12) et la face intérieure de la paroi du côté étroit (6).

10. Borne de raccordement (10) pour l'installation dans le compartiment de logement de borne d'un appareil de commutation d'installation (1) avec un boîtier (8), avec une vis de borne (24) présentant une extrémité d'actionnement (26) et une extrémité de serrage (30) opposée à celle-ci, et avec un élément de serrage (12) dans lequel est formé au moins un compartiment de borne, dans lequel une barre omnibus et/ou un conducteur de raccordement peuvent être pressés au moyen de la vis de borne (24) contre une barre électrique (36) et le compartiment de borne peut être couvert par une pièce de couverture de borne (60) dirigée vers l'extrémité d'actionnement (26) de la vis de borne (24), couplée à l'extrémité de serrage (30) de la vis de borne (24) et pouvant être entraînée par celle-ci dans le sens de déplacement (50) de la vis de borne (24), qui est dimensionnée de telle façon qu'elle recouvre complètement le compartiment de borne même quand la vis de borne (24) est vissée sur la barre électrique (36), **caractérisée en ce que** la pièce de couverture de borne (60) est en forme de L, avec un premier bras (62) dont l'extrémité est en forme de fourche et avec lequel la pièce de couverture de borne (60) peut être emboîtée sur une gorge (301) à l'extrémité de serrage de la vis de borne (24) et entraînée ainsi dans le sens de déplacement de la vis de borne (24), et avec un deuxième bras (66) orienté à son extrémité libre en direction de l'extrémité d'actionnement (26) de la vis de borne (24).

11. Borne de raccordement (10) selon la revendication 10, avec un élément de serrage (12) dans lequel sont formés deux compartiments de borne (20, 21) disposés l'un derrière l'autre par rapport au sens de déplacement (50) de la vis de borne (24) et séparés l'un de l'autre par une barre électrique (36) introduite dans l'élément de serrage (12) pour le raccordement d'une barre omnibus et/ou d'un conducteur de raccordement, **caractérisée en ce qu'**un premier compartiment de borne (20) situé entre la barre électrique (36) et l'extrémité de serrage (30) de la vis de borne (24) peut être couvert par une pièce de couverture de borne (60) dirigée vers l'extrémité d'actionnement (26) de la vis de borne (24), couplée à l'extrémité de serrage (30) de la vis de borne (24) et pouvant être entraînée par celle-ci dans le sens de déplacement (50) de la vis de borne (24), qui est dimensionnée de telle façon qu'elle couvre encore complètement le premier compartiment de borne (20) quand la vis de borne (24) est vissée sur la barre électrique (36).

12. Borne de raccordement (10) selon la revendication 10, **caractérisée en ce qu'**il est prévu sur les côtés longs du deuxième bras (66) des moyens de guidage (100) pour le guidage de la pièce de couverture de borne (60) dans une ouverture (91) du boîtier (8) de l'appareil de commutation d'installation (1).

13. Borne de raccordement (10) selon la revendication 12, **caractérisée en ce que** les moyens de guidage (102) sont des crochets d'encliquetage, de sorte que la pièce de couverture de borne (60) peut être clipsée par l'extérieur sur la vis de borne (24) et l'ouverture du boîtier (91).

14. Borne de raccordement (10) selon l'une des revendications 10 ou 11, **caractérisée en ce que** la pièce de couverture de borne (60) est en forme de L, avec un premier bras (62) présentant une ouverture annulaire à travers laquelle la vis de borne (24) passe au niveau de son extrémité de serrage.

15. Borne de raccordement (10) selon la revendication 14, **caractérisée en ce que** le premier bras (62) portant l'ouverture annulaire est couplé à une gorge (301) sur l'extrémité de serrage de la vis de borne (24).

16. Borne de raccordement (10) selon l'une des revendications 11 à 15, **caractérisée en ce que** le deuxième bras (66) de la pièce de couverture de borne (60) est dimensionné de façon à couvrir complètement le premier compartiment de borne (20) même quand la vis de borne (24) est vissée jusqu'à la barre électrique (36).

17. Borne de raccordement (10) selon l'une des revendications 10 à 16, **caractérisée en ce que** la vis de borne (24) est un boulon sans tête.

18. Borne de raccordement (10) selon l'une des revendications 10 à 12, **caractérisée en ce que** la gorge sur l'extrémité de serrage est une gorge circonférentielle.

19. Borne de raccordement (10) selon l'une des revendications 10 à 17, **caractérisée en ce que** la vis de borne (24) présente sur l'extrémité de serrage (30) un épaulement de couplage (302) avec lequel la pièce de couverture de borne (60) est couplée à l'extrémité de serrage de la vis de borne (24).

20. Borne de raccordement (10) selon la revendication 19, **caractérisée en ce qu'**il est prévu sur l'épaulement de couplage (302) une plaque d'appui (32) destinée à presser le conducteur de raccordement ou la barre omnibus contre la barre électrique (36) et **en ce que** l'épaulement de couplage (302) fonctionne ainsi comme une gorge avec la plaque d'appui (32).

21. Borne de raccordement (10) selon la revendication 20, **caractérisée en ce que** la plaque d'appui (32) est supportée avec possibilité de rotation sur l'extrémité de serrage (30) de la vis de borne (24).

22. Borne de raccordement (10) selon l'une des revendications 10 à 21, **caractérisée en ce que** la partie de couverture (60) est faite d'une matière isolante.

23. Borne de raccordement (10) selon l'une des revendications précédentes, **caractérisée en ce que** la partie de couverture (60) est faite de métal et le côté tourné vers l'extérieur et pouvant être touché est recouvert d'une matière isolante (95).
